# EUROPÄISCHE PATENTANMELDUNG

(11) **EP 4 339 111 A1**
(43) Veröffentlichungstag der Anmeldung: **20.03.2024**
(21) Anmeldenummer: 22195250.0
(22) Anmeldetag: 13.09.2022
(51) Int. Cl.: B65B 3/00, B65B 39/00, A61J 1/10

(54) **VORRICHTUNG UND VERFAHREN ZUM BEFÜLLEN VON BEUTELN**

(71) Anmelder: Harro Höfliger Verpackungsmaschinen GmbH, 71573 Allmersbach im Tal (DE)
(72) Erfinder: Rosenland, Jörg, 71573 Allmersbach im Tal (DE)
(74) Vertreter: Gleim Petri Patent- und Rechtsanwaltspartnerschaft mbB

(57) **Zusammenfassung**

Die Erfindung betrifft eine Vorrichtung (10) zum Befüllen eines Beutels (12) mit einer Flüssigkeit. Die Vorrichtung besitzt eine Halteeinrichtung (16) für einen Beutel (12) und eine Dosiernadel (14), die in ein Anschlusselement (22) des Beutels (12) eingeführt werden kann. Erfindungsgemäß ist eine Abdichtvorrichtung (40) vorhanden ist, mittels der das Anschlusselement (22) von außen gegen die Dosiernadel (14) gedrückt werden kann.

## Beschreibung

### TECHNISCHES GEBIET

Die Erfindung betrifft eine Vorrichtung und ein Verfahren zum Befüllen von Beuteln, insbesondere zum Befüllen von Infusionsbeuteln mit einer Flüssigkeit. Bei den Infusionsbeuteln kann es sich um Beutel mit lediglich einer Kammer handeln, aber auch um Mehrkammerbeutel. Mehrkammerbeutel können beispielsweise auch ein Pulver und eine Liquidkammer umfassen.

### STAND DER TECHNIK

Die Befüllung von Infusionsbeuteln muss in der Regel unter besonderen Bedingungen ("low bio burden" genannt) erfolgen, da der in den Infusionsbeuteln enthaltene Inhalt einem Patienten zugeführt wird und daher nicht kontaminiert werden darf. Bei Sauerstoff sensitiven Inhaltsstoffen, insbesondere bei Krebsmedikamenten oder auch bei Infusionen zur parenteralen Ernährung, kann eine Abfüllung der Infusionsbeutel unter Inertgas notwendig sein, da die abzufüllende Flüssigkeit nicht mit Luft-Sauerstoff in Kontakt kommen darf. Dabei wird in der Regel Stickstoff als Inertgas verwendet. Bei manchen Inhaltsstoffen ist eine Sterilisation nach der Abfüllung möglich. In diesem Fall ist ein aseptischer Produktionsprozess nicht erforderlich. Sofern eine nachträgliche Sterilisation dagegen nicht möglich ist, muss ein aseptischer Produktionsprozess durchgeführt werden.

Die Beutel besitzen in der Regel einen Befüllschlauch, über den das Befüllen der Beutel erfolgen kann. Dazu wird eine Dosiernadel in den Befüllschlauch eingeführt. Die Dosiernadel besitzt in der Regel an ihrer Außenkontur zumindest ein Konturmerkmal, durch das der elastische Befüllschlauch von innen aufgeweitet wird. Der Befüllschlauch dichtet sich durch seine Eigenspannung daraufhin selbst gegen die Dosiernadel ab. Eine solche Abdichtung des Befüllschlauchs gegen die Dosiernadel ist erforderlich, damit während der Dosierung keine Flüssigkeit zwischen die Dosiernadel und den Befüllschlauch gelangen kann. Während der Befüllung des Beutels kann es zu Gegenkräften kommen. Daher muss der Befüllschlauch an den Konturmerkmalen so stark gedehnt werden, dass die Kräfte der Materialspannung größer sind als die Kräfte der Flüssigkeit. Wird der Befüllschlauch nach der vollständigen Befüllung des Infusionsbeutels von der Dosiernadel abgezogen, wird der Befüllschlauch dabei in der Regel relativ stark in der Länge gedehnt. Anschließend zieht sich der Befüllschlauch schlagartig wieder zusammen. Dies kann zu Produktspritzern in die Umgebung führen; auch eine Verschmutzung der Innenseite des Befüllschlauchs ist möglich.

Um das Entfernen des Befüllschlauchs von der Dosiernadel zu erleichtern, können Schlauchabschieber eingesetzt werden. Die Schlauchabschieber schieben den Befüllschlauch aktiv von der Dosiernadel ab, dabei wird die Gefahr von größeren Dehnungen des Befüllschlauchs reduziert.

Bei der Befüllung der Beutel ist es wichtig, dass im Endbereich des Befüllschlauchs keine Flüssigkeit vorhanden ist. Flüssigkeit im Endbereich des Befüllschlauchs kann das anschließende Verschließen des Beutels erschweren. Gegebenenfalls kann es auch zu Undichtigkeiten des Beutels kommen, was zu einem Ausschluss des entsprechenden Produkts führen würde.

Um zu verhindern, dass sich die in dem Beutel vorhandene Flüssigkeit nach dem Ende des Befüllvorgangs in den Befüllschlauch zieht, kann zunächst eine kurze Nachbegasung vorgenommen werden. Bei der Verwendung eines Dosierventils mit Anschlüssen sowohl für die Flüssigkeit als auch für ein Inertgas ist dies grundsätzlich möglich. Soll bei der Dosierung dagegen auf eine aktive Nachbegasung verzichtet werden, muss auf andere Weise dafür gesorgt werden, dass der Dosierschlauch belüftet wird. Dies kann insbesondere bei einer Befüllung mittels "Single Use"-Komponenten schwierig sein.

### DARSTELLUNG DER ERFINDUNG

Ausgehend von diesem vorbekannten Stand der Technik liegt der Erfindung die Aufgabe zugrunde, eine verbesserte Vorrichtung sowie ein verbessertes Verfahren zum Befüllen von Beuteln anzugeben, die eine möglichst optimale Abdichtung des Beutels gegen die Dosiernadel aufweist.

Die erfindungsgemäße Vorrichtung zum Befüllen von Beuteln ist durch die Merkmale des Hauptanspruchs 1 gegeben. Das erfindungsgemäße Verfahren zum Befüllen von Beuteln ist durch die Merkmale des nebengeordneten Anspruchs 5 gegeben. Sinnvolle Weiterbildungen der Erfindung sind Gegenstand von sich an diese Ansprüche anschließenden weiteren Ansprüchen.

Die erfindungsgemäße Vorrichtung zum Befüllen eines Beutels besitzt eine Halteeinrichtung für einen Beutel sowie eine Dosiernadel, die in ein Anschlusselement des Beutels eingeführt werden kann. Erfindungsgemäß ist eine Abdichtvorrichtung vorhanden, mittels der das Anschlusselement von außen gegen die Dosiernadel gedrückt werden kann.

Auf diese Weise kommt es nicht zu Spannungen in dem Anschlusselement, so dass es beim Abziehen des Anschlusselements von der Dosiernadel auch nicht zu Spritzern oder sonstigen Verschmutzungen kommt. Das Abziehen des Anschlusselements wird dadurch deutlich erleichtert.

Vorzugsweise kann die Abdichtvorrichtung mehrere Klemmbacken aufweisen. Die Klemmbacken können von außen gegen das Anschlusselement gedrückt werden, um dieses gegen die Dosiernadel abzudichten. Die Klemmbacken können in diesem Fall einzeln angesteuert werden, so dass eine Anpassung an unterschiedliche Größen von Anschlusselementen möglich ist. Die Anzahl der Klemmbacken kann abhängig von dem Material des Anschlusselements und der jeweiligen Größe des Anschlusselements frei gewählt werden. Durch den Austausch der Klemmbacken gegen alternative Klemmbacken kann auf einfache und rasche Weise eine Anpassung an unterschiedliche Beutel und Dosiernadeln erfolgen.

In einer besonders vorteilhaften Ausführungsform kann der Außendurchmesser der Dosiernadel etwas kleiner als der Innendurchmesser des Anschlusselements sein. Nach dem Lösen der Abdichtvorrichtung kann sich auf diese Weise ein Luftspalt zwischen der Dosiernadel und dem Anschlusselement bilden. Dadurch kann während des Abziehens des Anschlusselements Luft in den Beutel nachströmen, was das Abziehen des Anschlusselements deutlich erleichtert.

Das Anschlusselement des Beutels kann vorzugsweise als Befüllschlauch ausgebildet sein.

Bei dem erfindungsgemäßen Verfahren zum Befüllen eines Beutels mit einer Flüssigkeit wird zunächst eine Dosiernadel in ein Anschlusselement eines Beutels eingeführt. Anschließend wird das Anschlusselement von außen gegen die Dosiernadel gedrückt, so dass das Anschlusselement gegen die Dosiernadel abgedichtet wird. Sobald die Abdichtung erfolgt ist, kann die Befüllung des Beutels erfolgen.

Vorzugsweise kann die Abdichtung des Anschlusselements gegen die Dosiernadel nach der Befüllung des Beutels aufgehoben werden. Dadurch kann sich zunächst ein Luftspalt zwischen der Dosiernadel und dem Anschlusselement bilden, durch den Luft in den Beutel strömen kann. Dadurch kann das Abziehen des Anschlusselements von der Dosiernadel erleichtert werden.

Nach der Entfernung der Dosiernadel kann das Anschlusselement verschlossen, insbesondere versiegelt werden. Alternativ dazu ist auch ein Verschluss mittels eines beispielsweise Stopfens möglich.

Weitere Vorteile und Merkmale der Erfindung sind den in den Ansprüchen ferner angegebenen Merkmalen sowie den nachstehenden Ausführungsbeispielen zu entnehmen.

### KURZE BESCHREIBUNG DER ZEICHNUNG

Die Erfindung wird im Folgenden anhand des in der Zeichnung dargestellten Ausführungsbeispiels näher beschreiben und erläutert. Es zeigen:
- Fig. 1: einen Querschnitt durch die erfindungsgemäße Vorrichtung zum Befüllen eines Beutels vor dem Abdichten des Anschlusselements gegen die Dosiernadel, und
- Fig. 2: einen Querschnitt gemäß Fig. 1 während des Abdichtens des Anschlusselements gegen die Dosiernadel.

### WEGE ZUM AUSFÜHREN DER ERFINDUNG

Die erfindungsgemäße Vorrichtung 10 zum Befüllen von Beuteln 12 ist in Fig. 1 und 2 dargestellt. Im vorliegenden Beispielsfall ist der Beutel 12 als Infusionsbeutel ausgebildet. Die Vorrichtung10 besitzt eine Dosiernadel 14 sowie eine Halteeinrichtung 16 für den Infusionsbeutel 12. Das freie Ende 20 der Dosiernadel 14 kann in ein Anschlusselement 22 eines Infusionsbeutels 12 eingeführt werden, so dass die zu befüllende Flüssigkeit durch den Innenraum 24 der Dosiernadel 14 in den Infusionsbeutel 12 eingefüllt werden kann. Im vorliegenden Beispielsfall ist das Anschlusselement 22 des Infusionsbeutels 12 als Befüllschlauch ausgebildet.

Die Dosiernadel 14 kann über einen hier nicht dargestellten Anschlussflansch an einer hier nicht dargestellten Befüllvorrichtung, insbesondere an einem Füllkopf, befestigt werden. Die Befestigung kann dabei vorzugsweise über eine oder mehrere Schrauben erfolgen. Im Fall von Single-Use Dosierequipment kann der Befüllschlauch des Beutels 12 auch direkt auf den Füllkopf der Befüllvorrichtung gesteckt werden. Der Füllkopf der Befüllvorrichtung dient in diesem Fall als Dosiernadel 14.

Im vorliegenden Beispielsfall weist die Dosiernadel 14 einen etwa kreisförmigen Querschnitt auf. Grundsätzlich ist die Querschnittsform der Dosiernadel 14, insbesondere des freien Endes 20 der Dosiernadel 14, bei der erfindungsgemäßen Vorrichtung 10 frei wählbar. Dadurch kann eine Anpassung des freien Endes 20 der Dosiernadel 14 an unterschiedliche Anschlusselemente 22 eines Infusionsbeutels 12 und an unterschiedliche Querschnittsformen der Anschlusselemente 22 eines Infusionsbeutels 12 erfolgen. Die Dosiernadel 14 kann also beispielsweise auch einen rechteckigen, einen quadratischen oder einen ovalen Querschnitt aufweisen.

Zum Befüllen des Infusionsbeutels 12 kann das freie Ende 20 der Dosiernadel 14 ein Stück weit in den Befüllschlauch 22 eingeführt werden. Dabei ist der Außendurchmesser 30 der Dosiernadel 14 etwas geringer als der Innendurchmesser 32 des Befüllschlauchs 22. Dadurch bildet sich zwischen der Dosiernadel 14 und dem Befüllschlauch 22 ein geringer Luftspalt 34. Durch diesen Luftspalt 34 kann nach dem Befüllen des Infusionsbeutels 12 Luft in den Infusionsbeutel 12 nachströmen, so dass der Befüllschlauch 22 problemlos von der Dosiernadel 14 entfernt werden kann. Darüber hinaus kann die Dosiernadel 14 durch den Luftspalt 34 auch einfach und sicher in den Befüllschlauch 22 eingeführt werden.

Um den Befüllschlauch 22 gegen die Dosiernadel 14 abzudichten, ist im Bereich des Befüllschlauchs 22 eine Abdichtvorrichtung 40 mit mehreren Klemmbacken 42 vorhanden. Die Klemmbacken 32 können senkrecht zur Längsrichtung 44 der Dosiernadel 14 verstellt werden, so dass die Klemmbacken 32 während des eigentlichen Befüllvorgangs (siehe Fig. 2) von außen gegen den Befüllschlauch 22 drücken, so dass der Befüllschlauch 22 dicht an der Außenseite der Dosiernadel 14 anliegt. Der Befüllschlauch 22 ist somit gegen die Dosiernadel 14 abgedichtet.

Nach dem Ende des Befüllvorgangs werden die Klemmbacken 32 wieder gelöst, so dass sich wieder der Luftspalt 34 zwischen der Dosiernadel 14 und dem Befüllschlauch 22 bildet. Anschließend kann der Infusionsbeutel 12 von der Dosiernadel 14 entfernt und verschlossen werden. Dazu kann der Infusionsbeutel 12 insbesondere versiegelt oder mittels eines beispielsweise Stopfens verschlossen werden.

## Patentansprüche

1. Vorrichtung (10) zum Befüllen eines Beutels (12) mit einer Flüssigkeit
- mit einer Halteeinrichtung (16) für einen Beutel (12),
- mit einer Dosiernadel (14), die in ein Anschlusselement (22) des Beutels (12) einführbar ist,
- **dadurch gekennzeichnet, dass**
- eine Abdichtvorrichtung (40) vorhanden ist, mittels der das Anschlusselement (22) von außen gegen die Dosiernadel (14) drückbar ist.

2. Vorrichtung nach Anspruch 1,
- **dadurch gekennzeichnet, dass**
- die Abdichtvorrichtung (40) mehrere Klemmbacken (42) aufweist.

3. Vorrichtung nach Anspruch 1 oder 2,
- **dadurch gekennzeichnet, dass**
- der Außendurchmesser (30) der Dosiernadel (14) kleiner ist als der Innendurchmesser (32) des Anschlusselements (22).

4. Vorrichtung nach einem der vorstehenden Ansprüche,
- **dadurch gekennzeichnet, dass**
- das Anschlusselement (22) des Beutels (12) als Befüllschlauch ausgebildet ist.

5. Verfahren zum Befüllen eines Beutels (12) mit einer Flüssigkeit, mit folgenden Verfahrensschritten:
a) eine Dosiernadel (14) wird in ein Anschlusselement (22) eines Beutels (12) eingeführt,
b) anschließend wird das Anschlusselement (22) von außen gegen die Dosiernadel (14) gedrückt, so dass das Anschlusselement (22) gegen die Dosiernadel (14) abgedichtet wird,
c) anschließend wird der Beutel (12) befüllt.

6. Verfahren nach Anspruch 5,
- **dadurch gekennzeichnet, dass**
- die Abdichtung des Anschlusselements (22) gegen die Dosiernadel (14) nach der Befüllung des Beutels (12) aufgehoben wird.

7. Verfahren nach Anspruch 6,
- **dadurch gekennzeichnet, dass**
- die Dosiernadel (14) nach dem Aufheben der Abdichtung des Anschlusselements (22) gegen die Dosiernadel (14) aus dem Anschlusselement (22) entfernt wird.

8. Verfahren nach einem der Ansprüche 5 bis 7,
- **dadurch gekennzeichnet, dass**
- das Anschlusselement (22) nach der Entfernung der Dosiernadel (14) verschlossen wird.

9. Verfahren nach einem der Ansprüche 5 bis 8,
- **dadurch gekennzeichnet, dass**
- das Anschlusselement (22) des Beutels (12) als Befüllschlauch ausgebildet ist.
